# FASCICULE DE BREVET EUROPEEN

(11) **EP 4 405 995 B1**
(45) Date de publication et mention de la délivrance du brevet: **10.09.2025**
(21) Numéro de dépôt: 22785725.7
(22) Date de dépôt: 20.09.2022
(51) Int. Cl.: H01H 50/04

(54) **ENSEMBLE COMPORTANT UN DISJONCTEUR, UN RELAI ET UN SYSTÈME DE POSITIONNEMENT ET VERROUILLAGE DU RELAI SUR LE DISJONCTEUR**
BAUGRUPPE UMFASSEND EINEN SCHUTZSCHALTER, EIN RELAIS UND EIN SYSTEM ZUR POSITIONIERUNG UND VERRIEGELUNG DES RELAIS AUF DEM SCHUTZSCHALTER
ASSEMBLY COMPRISING A CIRCUIT BREAKER, A RELAY AND A SYSTEM FOR POSITIONING AND LOCKING THE RELAY IN PLACE ON THE CIRCUIT BREAKER

(30) Priorité: 21.09.2021 FR 2109934
(43) Date de publication de la demande: 31.07.2024
(73) Titulaire: HAGER-ELECTRO SAS, 67210 Obernai (FR)
(72) Inventeur: BLAISE, Bertrand, 67300 Schiltigheim (FR); DOGAN, Tolga, 67870 Bischoffsheim (FR); KETTERER, Olivier, 67200 Strasbourg (FR)
(74) Mandataire: Ipsilon Strasbourg
(86) Numéro de dépôt international: PCT/EP2022/076064
(87) Numéro de publication internationale: WO 2023/046666

(56) Documents cités:
- CN-Y- 201 025 605
- JP-A- H09 270 221
- US-A- 1 508 744

## Description

La présente invention se rapporte au domaine des systèmes d'installation de relais électromagnétiques amovibles sur un disjoncteur et plus particulièrement au domaine des systèmes de positionnement et verrouillage de relais électromagnétiques amovibles sur un disjoncteur de type ACB.

Des relais amovibles sont déjà connus, comme par exemple décrit dans le document US 1 508 744 A. Dans les disjoncteurs, il est courant de devoir remplacer un ou plusieurs relais magnétiques, dans le cadre d'opérations de maintenance et notamment lorsque le disjoncteur a dû supporter une surcharge ou une surtension. De façon classique, le remplacement d'un relai électromagnétique, qui présente généralement la forme d'une bobine, fait intervenir une opération de démontage d'un ou de plusieurs éléments du disjoncteur pour permettre d'accéder au relai à remplacer. Le montage du relai à l'intérieur du disjoncteur fait également intervenir différents moyens de fixation tels que des vis qui assurent le maintien du relai en position. Aussi, dans le cadre de la substitution du relai, il est nécessaire pour l'intervenant de procéder au démontage des différentes vis qui retiennent le relai sur la structure du disjoncteur.

Cependant, une telle opération présente plusieurs inconvénients. Outre le fait que l'intervenant doit être équipé d'un outil pour procéder au démontage du relai, les différentes étapes de retrait des moyens d'attache que sont les vis sont susceptibles d'être complexes. En effet, l'accès aux différentes vis et leurs dévissages respectifs réalisent des contraintes qui, cumulées en fonction du nombre de vis, conduisent à augmenter la durée de l'intervention sur un même disjoncteur. De plus, en dépit de la possibilité de l'utilisation de visseuses électrique pour faciliter le travail du personnel intervenant, les opérations imposent d'être réalisées avec un minimum de minutie. Les vis qui forment les moyens d'attache et fixation sont généralement normalisées avec de petits formats, de sorte qu'elles sont facilement perdables par l'intervenant.

La présente invention a pour but de pallier ces différents inconvénients en proposant une solution qui permette de procéder à une substitution simplifiée d'un relai électromagnétique dans un disjoncteur sans la nécessité d'un outillage ni risque de perte d'éléments de fixation tout en conservant un positionnement facilité du relai et une qualité optimale de son verrouillage au disjoncteur qui l'intègre.

L'invention a ainsi pour objet un ensemble selon la revendication 1 et notamment un système de positionnement et verrouillage d'au moins un relai électromagnétique amovible tel qu'une bobine sur un disjoncteur de type ACB, une extrémité du relai portant une interface de connexion destinée à être en contact avec l'interface homologue du disjoncteur, caractérisé en ce que le système de verrouillage comprend au moins :
- sur le disjoncteur :
   ▪ une interface de réception présentant une surface sensiblement plan et comprenant au moins une ouverture traversante configurée pour être traversée par l'interface de connexion du relai,
   ▪ une plaque de verrouillage positionnée dans un plan sensiblement parallèle à la surface de l'interface de réception, la plaque de verrouillage comprenant une première ouverture traversante disposée en vis-à-vis de l'ouverture traversante de l'interface de réception pour être traversée par l'interface de connexion du relai, et au moins une seconde ouverture traversante, d'une part, configurée pour être traversée par une interface de fixation du relai et, d'autre part, associée à une interface de coopération avec l'interface de fixation du relai, cette interface de coopération étant positionnée sur une portion de la plaque de verrouillage située sur un bord de la seconde ouverture traversante et en vis-à-vis de l'interface de réception,
   ▪ un mécanisme de translation de la plaque de verrouillage par rapport à l'interface de réception, depuis une première position vers une seconde position, selon un axe compris dans le plan de la plaque, de sorte que l'interface de coopération dans la seconde position occupe au moins une partie de l'espace occupé par la seconde ouverture traversante dans la première position,
- sur le relai : au moins une interface de fixation positionnée au niveau de l'extrémité du relai qui porte l'interface de connexion, cette interface de fixation dont l'extrémité présente un élargissement qui porte une surface de butée configurée pour coopérer avec l'interface de coopération de la plaque de verrouillage translatée en seconde position lorsque l'extrémité de connexion du relai est insérée au travers des ouvertures traversantes respectives de l'interface de réception et de la plaque de verrouillage.

L'invention se rapporte également à un procédé de verrouillage selon la revendication 9, caractérisé en ce que le procédé comprend :
- une étape de positionnement de l'extrémité d'un relai électromagnétique amovible tel qu'une bobine de sorte que, d'une part, l'interface de connexion du relai traverse des ouvertures traversantes dédiées de l'interface de réception et de la plaque de verrouillage pour être en contact avec l'interface de connexion homologue du disjoncteur et, d'autre part, la au moins une interface de fixation traverse la au moins une seconde ouverture traversante de la plaque de verrouillage,
- une étape de verrouillage du relai sur l'interface de réception par translation de la plaque de verrouillage par rapport à l'interface de réception, depuis une première position vers une seconde position, de sorte que l'interface de coopération de la plaque de verrouillage se positionne en vis-à-vis de la surface de butée de l'interface de fixation du relai.

L'invention sera mieux comprise, grâce à la description ci-après, qui se rapporte à différents modes de réalisation préférés, donnés à titre d'exemple non-limitatif, et expliqués avec référence aux dessins schématiques annexés, dans lesquels :
[Fig. 1] représente une illustration schématisée d'un exemple de relai selon l'invention comprenant à une extrémité une interface de connexion et des interfaces de fixation.
[Fig. 2] représente une illustration schématisée d'un exemple de relai selon la figure 1 selon une vue inversée.
[Fig. 3] représente une illustration schématisée d'un exemple de plaque de verrouillage et d'interface de réception pour un système selon l'invention.
[Fig. 4] représente une illustration schématisée d'un exemple détaillé d'interfaces de fixation pour un relai selon l'invention.
[Fig. 5] représente une illustration schématisée d'une première étape d'un exemple de positionnement d'un relai sur un disjoncteur dans un système selon l'invention.
[Fig. 6] représente une illustration schématisée d'une seconde étape d'un exemple de positionnement d'un relai sur un disjoncteur dans un système selon l'invention.
[Fig. 7] représente une illustration schématisée d'une troisième étape d'un exemple de positionnement d'un relai sur un disjoncteur dans un système selon l'invention.
[Fig. 8] représente une illustration schématisée d'un élément ressort destiné à être monté sur une plaque de verrouillage selon l'invention.
[Fig. 9] représente une illustration schématisée d'une vue section selon un plan parallèle aux plans de la plaque de verrouillage et de l'interface de réception lorsque les relais sont positionnés sur le disjoncteur.
[Fig. 10] représente une illustration schématisée d'une vue section selon un plan parallèle aux plans de la plaque de verrouillage et de l'interface de réception lorsque les relais sont verrouillés sur le disjoncteur.

L'invention concerne un système de positionnement et verrouillage d'au moins un relai électromagnétique 1 amovible tel qu'une bobine sur un disjoncteur 2 de type ACB, une extrémité du relai 1 portant une interface de connexion 3 destinée à être en contact avec l'interface 4 homologue du disjoncteur, caractérisé en ce que le système de verrouillage comprend au moins :
- sur le disjoncteur 2 :
   - une interface de réception 51 présentant une surface sensiblement plan et comprenant au moins une ouverture traversante 6 configurée pour être traversée par l'interface de connexion 3 du relai 1,
   - une plaque de verrouillage 52 positionnée dans un plan sensiblement parallèle à la surface de l'interface de réception 51, la plaque de verrouillage 52 comprenant une première ouverture traversante 7 disposée en vis-à-vis de l'ouverture traversante 6 de l'interface de réception 51 pour être traversée par l'interface de connexion 3 du relai 1, et au moins une seconde ouverture traversante 8, d'une part, configurée pour être traversée par une interface de fixation 9 du relai 1 et, d'autre part, associée à une interface de coopération 81 avec l'interface de fixation 9 du relai 1, cette interface de coopération 81 étant positionnée sur une portion de la plaque de verrouillage 52 située sur un bord de la seconde ouverture traversante 8 et en vis-à-vis de l'interface de réception 51,
   - un mécanisme de translation 10 de la plaque de verrouillage 52 par rapport à l'interface de réception 51, depuis une première position vers une seconde position, selon un axe compris dans le plan de la plaque 52, de sorte que l'interface de coopération 81 dans la seconde position occupe au moins une partie de l'espace occupé par la seconde ouverture traversante 8 dans la première position,
- sur le relai 1 : au moins une interface de fixation 9 positionnée au niveau de l'extrémité du relai 1 qui porte l'interface de connexion 3, cette interface de fixation 9 dont l'extrémité présente un élargissement qui porte une surface de butée 93 configurée pour coopérer avec l'interface de coopération 81 de la plaque de verrouillage 52 translatée en seconde position lorsque l'extrémité de connexion du relai 1 est insérée au travers des ouvertures traversantes 6, 7, 8 respectives de l'interface de réception 51 et de la plaque de verrouillage 52.

Le présent système de invention permet ainsi à un utilisateur d'opérer un positionnement d'un relai 1 sur une interface de réception 51 du disjoncteur 2 de façon simplifiée en procédant à une insertion correspondant sensiblement à une connexion de type mâle/femelle. Cette connexion est réalisée conjointement au niveau d'une ou plusieurs interfaces de fixation 9 du relai 1 de façon à ancrer le relai 1 au disjoncteur 2 et au niveau d'au moins une interface de connexion 3 du relai 1, de sorte que le relai 1 soit en mesure d'interagir mécaniquement, électriquement et magnétiquement avec le disjoncteur 2. Ces connexions de type mâle/femelle sont ainsi réalisées, d'une part, entre une interface de fixation 9 du relai 1 insérée au travers d'une interface de verrouillage 52, et, d'autre part, une interface de connexion 3 du relai 1 insérée au travers à la fois d'une plaque de verrouillage 52 et d'une interface de réception 51.

Le système de l'invention permet également de profiter de positionnement simplifié du relai 1 sur le disjoncteur 2 en opérant un verrouillage de l'interface de fixation 9 insérée au travers de l'interface de réception 51 et de la plaque de verrouillage 52, par translation de la plaque de verrouillage 52 par rapport à l'interface de réception 51. La configuration particulière de la seconde ouverture traversante 8 de la plaque de verrouillage 52 permet, dans une première position, l'insertion d'une interface de fixation 9 du relai 1. Dans une seconde position translatée, la configuration de la seconde ouverture traversante 8 permet un blocage de l'interface de fixation 9 insérée par positionnement d'une partie de la plaque de verrouillage 52 formant l'interface de coopération 81 en obstruction sur la course de déplacement de la portion de l'interface de fixation 9 formée par la butée 93. Par sa partie formant butée 93, l'interface de fixation 9 se trouve ainsi bloquée en translation selon l'axe d'insertion du relai 1 sur le disjoncteur 2. Selon une variante de mise en œuvre, le positionnement insérée de l'interface de connexion 3 du relai 1 au travers de l'interface de réception 51 est susceptible de participer au blocage en translation du relai 1 dans le plan perpendiculaire à l'axe d'insertion du relai 1. L'interface de connexion 3 du relai 1 coopère avec une interface de connexion complémentaire portée par le disjoncteur 2. Cet assemblage participe au blocage du déplacement du relai 1 dans un plan perpendiculaire à l'axe d'insertion du relai 1.

Selon un arrangement préféré de la première ouverture traversante 7 de la plaque de verrouillage 52, celle-ci présente un orifice allongé par rapport à l'orifice de l'ouverture traversante 6 de l'interface de réception 51. Cette forme allongée de l'orifice de l'ouverture 7 est disposée dans le sens de la translation de la plaque de verrouillage 52 de sorte que l'ouverture traversante 6 de l'interface de réception 51 soit orientée selon l'axe du déplacement de la plaque de verrouillage 52. Aussi, en toute position de la course de déplacement de la plaque de verrouillage 52, la totalité de la surface de l'ouverture traversante 6 de l'interface de réception 51 fixe et immobile est positionnée en vis-à-vis d'au moins une partie de la première ouverture traversante de la plaque de verrouillage 52 déplaçable. Cet arrangement de la première ouverture traversante 7 permet d'opérer une translation axiale de la plaque de verrouillage 52 traversée par l'interface de connexion 3 du relai 1 sans que cette interface de connexion 3 ne limite la translation de la plaque de verrouillage 52.

Il convient de relever que selon une première variante préférée de construction, le disjoncteur 2 est configuré de sorte que la plaque de verrouillage 52 est positionnée de façon à faire face à l'interface de connexion 3 du relai 1, entre l'interface de connexion 3 du relai 1 et l'interface de réception 51 du disjoncteur.

Selon une seconde variante de construction qui forme une alternative à la première variante de construction indiquée au précédent paragraphe, le disjoncteur 2 est configuré de sorte que l'interface de réception 51 est positionnée de façon à faire face à l'interface de connexion 3 du relai 1, entre l'interface de connexion 3 du relai 1 et la plaque de verrouillage 52 du disjoncteur. Selon cette variante de construction, l'interface de réception 51 du disjoncteur 2 comprend au moins une seconde ouverture traversante configurée pour être traversée par l'interface de fixation 9 du relai 1. Cette seconde ouverture traversante se trouve alors disposée sur l'interface de réception 51 de façon à être, d'une part, parfaitement en vis-à-vis de la seconde ouverture traversante 8 de la plaque de verrouillage 52 lors de l'insertion de l'interface de fixation 9 du relai 1 et, d'autre part, partiellement obturée par l'interface de coopération 81 de la plaque de verrouillage 52 lorsque la plaque de verrouillage 52 est translatée en seconde position pour le blocage de l'interface de fixation 9 du relai 1 insérée dans le disjoncteur 2.

Selon un exemple correspondant à une variante particulière de réalisation du système de positionnement et verrouillage selon l'invention, celui-ci est caractérisé en ce que le relai 1 comprend au moins deux interfaces de fixation 9 positionnées autour de l'interface de connexion 3 à l'extrémité du relai 1 et en ce que la plaque de verrouillage 52 comprend au moins deux secondes ouvertures traversantes 8 disposées pour être traversées par une interface de fixation 9 respective. Selon cet exemple particulier, le verrouillage du relai 1 sur le disjoncteur 2 est opéré au niveau d'au moins deux points d'ancrage réalisés par chacune des interfaces de fixation 9. Outre la simplification du positionnement par insertion du relai 1 sur le disjoncteur 2, cette multiplication du nombre de points d'ancrage permet une optimisation de l'assemblage et de la fixation du relai 1 au disjoncteur 2. L'arrangement des interfaces de fixation 9 du relais 1 entre elles est alors organisé pour être complémentaire des ouvertures traversantes 8 dédiées portées par la plaque de verrouillage 52.

Selon un exemple correspondant à une autre variante particulière de réalisation du système de positionnement et verrouillage selon l'invention et susceptible d'être combiné avec les variantes précédemment énoncées, la plaque de verrouillage 52 comprend au moins une seconde ouverture traversante 8 de dimension suffisante pour être traversée par deux interfaces de fixation 9 portées par deux relais 1 respectifs positionnés de façon juxtaposée sur le disjoncteur 2. Selon cette variante de construction, deux relais 1 sont positionnés par insertion sur le disjoncteur 2 en étant juxtaposés l'un à côté de l'autre de sorte qu'au moins une interface de fixation 9 de chacun des relais 1 se trouve à proximité d'une interface de fixation 9 du relai 1 juxtaposé. Les relais 1 juxtaposés assurent leur positionnement de sorte que des interfaces de fixation 9 respectives se trouvent également juxtaposées et permettent une interaction conjointe avec le mécanisme de blocage des relais 1 en position d'insertion. Le mécanisme de verrouillage qui réalise le bloquage de ces deux relais 1 est partagé de sorte qu'une même ouverture traversante 8 présente un dimensionnement suffisamment important pour être traversé par des interfaces de fixation 9 de deux relais 1 positionnés juxtaposés sur le disjoncteur 2. Selon une préférence de construction de cette variante particulière de réalisation, les interfaces de fixation 9 juxtaposées présentent des arrangements sensiblement identiques et arrangées pour être positionnées de façon sensiblement parallèle de sorte que les surface de butée 93 respectives des interfaces de fixation 9 sont disposées pour coopérer deux portions juxtaposées de l'interface de coopération 81 de la plaque de verrouillage 52 lorsque celle-ci est translatée.

Selon un exemple correspondant à une autre variante particulière de réalisation du système de positionnement et verrouillage selon l'invention et susceptible d'être combiné avec les variantes précédemment énoncées, l'interface de coopération 81 avec l'interface de fixation 9 du relai 1 est portée par au moins un élément ressort 12 monté sur la plaque de verrouillage 52 et configuré pour appuyer contre la surface de butée 93 et écarter la surface de butée 93 de l'interface de fixation 9 du relai 1 par rapport à la plaque de verrouillage 52. Entre la plaque de verrouillage 52 et la surface de butée 93 de l'interface de fixation 9 du relai 1 en insertion maximale, un espace est susceptible d'exister. Un jeu est alors susceptible d'être présent entre la surface de butée 93 et la plaque de verrouillage 52 de sorte que le relai 1 inséré et bloqué par la plaque de verrouillage 52 est alors susceptible de se débattre axialement entre, d'une part, une position d'insertion maximale et, d'autre part, une position d'appui de la surface de butée 93 contre la surface de la plaque de verrouillage 52. L'élément ressort 12 est alors configuré pour être positionné entre une partie de la surface de la plaque de verrouillage 52 et la surface de butée 93 de l'interface de fixation 9 du relai 1. L'élément ressort 12 est alors configurée pour exercer une pression contre la surface de butée 93 selon un sens qui correspond sensiblement au sens de l'insertion de l'interface de fixation 9 du relai 1 sur le disjoncteur 2. Aussi, au regard du sens de la pression exercée par l'élément ressort 12, celui-ci repousse l'interface de fixation 9 et le relai 1 à fin de maintenir celui-ci en position d'insertion maximale sur le disjoncteur 2. L'élément ressort 12 est ainsi configurée pour exercer une pression sur l'interface de fixation 9 qui soit au moins égale à la pression nécessaire pour opérer à un déplacement de l'interface de fixation 9 du relai 1 en insertion maximale. En exerçant une pression entre la surface de butée 93 du relai 1 et la surface de la plaque de verrouillage 52, l'élément ressort 12 complète alors le blocage en translation de l'interface de fixation 9 du relai 1 par la plaque de verrouillage 52. L'élément ressort 12 limite, voire supprime, le débattement du relai 1 en insertion le long de sa course en translation obturée par la plaque de verrouillage 52. Le jeu de l'interface de fixation 9 insérée dans la plaque de verrouillage 52 se trouve ainsi supprimé par l'élément ressort 12, de sorte que le verrouillage du relai 1 sur le disjoncteur 2 conduit à une stabilisation du relai 1 positionné en insertion sur le disjoncteur 2.

Selon un exemple correspondant à une variante spécifique de l'élément ressort 12, l'élément ressort 12 est réalisé par au moins une lame 121 recourbée orientée de sorte que la face convexe de la courbure est destinée à être en appui contre la surface de butée 93, l'intersection du plan de la plaque de verrouillage 52 et du plan de courbure de la lame 121 correspondant à l'axe de translation de la plaque de verrouillage 52. L'élément ressort 12 étant monté sur la plaque de verrouillage 52, il est déplacé en translation avec la plaque de verrouillage 52. Aussi, l'élément ressort 12 est conduit à être déplacé contre la surface de butée 93 de l'interface de fixation 9 du relai 1 pour y exercer une pression. La courbure de la lame 121 qui forme l'élément ressort 12 réalise une surface déformable susceptible de glisser progressivement, sans à-coup, contre la surface de butée 93 de l'interface de fixation 9 du relai 1 lors de la translation de la plaque de verrouillage 52 tout en étant apte à exercer une pression contre cette surface de butée 93, une fois la plaque de verrouillage 52 translatée.

Selon un exemple correspondant à une autre variante particulière de réalisation du système de positionnement et verrouillage selon l'invention et susceptible d'être combiné avec les variantes précédemment énoncées, l'élément ressort 12 comprend au moins une paire de lames 121 recourbées parallèlement entre elles et reliées au niveau d'une extrémité commune 122, chacune de ces lames 121 étant configurée pour appuyer contre la surface de butée 93 d'une interface de fixation 9 d'un relai 1 respectif. Selon cette variante de construction, l'élément ressort 12 est configuré pour être positionné au niveau d'un second orifice 8 de la plaque de verrouillage 52 traversé par des interfaces de fixation 9 de deux relais 1 juxtaposés et pour interagir avec chacune des interfaces de fixation 9 par une lame 121 respective destinée à être en appui contre les surfaces de butée 93 de chacune des interfaces de fixation 9. Selon un arrangement préféré, les deux lames 121 du ressort 12 sont parallèles entre elles et orientées selon un axe correspondant sensiblement à l'axe de translation de la plaque de verrouillage 52. Chacune des lames 121 est alors en mesure de coopérer avec une surface de butée 93 en exerçant une pression de façon indépendante contre des interfaces de fixation 9 respectives.

Selon un exemple correspondant à une autre variante particulière de réalisation du système de positionnement et verrouillage selon l'invention et susceptible d'être combiné avec les variantes précédemment énoncées, au moins une interface de fixation 9 du relai 1 est réalisée sous la forme d'une patte, de sorte qu'une première partie 91 de la patte réalise une jonction avec le reste de la structure du relai 1 et est disposée selon l'axe d'insertion de l'interface de fixation 9 au travers de la plaque de verrouillage 52 et qu'une seconde partie 92 de la patte porte la surface de butée 93 contre l'interface de coopération 81 de la plaque de verrouillage 52, cette surface de butée 93 étant disposée selon un plan perpendiculaire à l'axe d'insertion de l'interface de fixation 9. Selon un exemple spécifique de cette variante de réalisation du système, les première 91 et seconde 92 parties de la patte de l'interface de fixation 9 sont arrangées en elles de façon à former un « L ». La patte qui forme l'interface de fixation 9 présente ainsi la forme d'un crochet dont la surface de butée 93 est susceptible d'être bloquée dans sa translation selon l'axe d'insertion du relai 1 sur le disjoncteur 2 par la plaque de verrouillage 52 et son interface de coopération 81.

Selon un exemple correspondant à une autre variante particulière de réalisation du système de positionnement et verrouillage selon l'invention et susceptible d'être combiné avec les variantes précédemment énoncées, le relai 1 comprend, au niveau de l'extrémité du relai 1 qui porte l'interface de connexion 3, une surface 31 destinée à être positionnée en vis-à-vis d'une surface du disjoncteur 2, cette surface 31 du relai 1 comprenant au moins trois points d'appui 13 non alignés en saillie contre la surface du disjoncteur 2. Chacun de ces points d'appui 13 est en saillie par rapport au reste de la surface 31 du relai 1 de façon à réaliser un relief. Aussi, le contact de la surface du disjoncteur 2 est réalisé de façon privilégiée contre la surface 31 au niveau de l'extrémité de ces différents points d'appui 13 en saillie. Les points d'appui 13 de la surface 31 du relai 1 sont ainsi en contact contre la surface du disjoncteur 2 lorsque la ou les interfaces de fixation 9 du relai 1 sont positionnées en insertion maximale dans le disjoncteur 2. La réalisation d'une surface 31 comprenant trois points d'appui 13 non alignés en saillie permet d'assurer un positionnement stabilisé de la surface 31 du relai 1 contre la surface du disjoncteur 2 dans le cadre d'une insertion maximale du relai 1 sur le disjoncteur 2. Selon une variante de réalisation préférée du système de l'invention, la surface du disjoncteur 2 contre laquelle les points d'appui 13 en saillie sont positionnés est formée par la face de la plaque de verrouillage 52 opposée à la face qui porte l'interface de coopération 81 avec l'interface de fixation 9. Toutefois, selon une alternative de construction, le disjoncteur 2 comprend une surface intermédiaire positionnée entre la plaque de verrouillage 52 et la surface 31 d'appui de l'extrémité du relai 1. Cette surface intermédiaire comprend également différentes ouvertures configurées pour être respectivement traversées par l'interface de connexion 3 et les interfaces de fixation 9 du relai 1. Selon un exemple spécifique de cette variante alternative de construction, la surface intermédiaire contre laquelle la surface 31 de l'extrémité du relai 1 est configurée pour être en appui est réalisée par l'interface de réception 51 du disjoncteur 2.

L'invention porte également sur un procédé de verrouillage mettant en œuvre un système selon l'invention, caractérisé en ce que le procédé comprend :
- une étape de positionnement de l'extrémité d'un relai 1 électromagnétique amovible tel qu'une bobine de sorte que, d'une part, l'interface de connexion 3 du relai 1 traverse des ouvertures traversantes 6, 7, 8 dédiées de l'interface de réception 51 et de la plaque de verrouillage 52 pour être en contact avec l'interface de connexion 4 homologue du disjoncteur 2 et, d'autre part, la au moins une interface de fixation 9 traverse la au moins une seconde ouverture traversante 8 de la plaque de verrouillage 52,
- une étape de verrouillage du relai 1 sur l'interface de réception 51 par translation de la plaque de verrouillage 52 par rapport à l'interface de réception 51, depuis une première position vers une seconde position, de sorte que l'interface de coopération 81 de la plaque de verrouillage 52 se positionne en vis-à-vis de la surface de butée 93 de l'interface de fixation 9 du relai 1.

Selon un exemple correspondant à une variante particulière de mise en œuvre du procédé de verrouillage, lorsque le système comprend un élément ressort 12, le procédé comprend, conjointement à l'étape de verrouillage, le positionnement par insertion de l'élément ressort 12 entre la plaque de verrouillage 52 et la surface de butée 93 de l'interface de fixation 9 du relai 1.

Bien entendu, l'invention n'est pas limitée aux modes de réalisation décrits et représentés aux dessins annexés. Des modifications restent possibles, notamment du point de vue de la constitution des divers éléments ou par substitution d'équivalents techniques, sans sortir pour autant du domaine de protection de l'invention, tel que défini par les revendications.

## Revendications

1. Ensemble comportant un disjoncteur (2) de type ACB, au moins un relai électromagnétique (1), tel qu'une bobine, amovible sur le disjoncteur (2) et un système de positionnement et verrouillage dudit au moins un relai électromagnétique (1) sur le disjoncteur (2), une extrémité du relai (1) portant une interface de connexion (3) destinée à être en contact avec l'interface (4) homologue du disjoncteur, **caractérisé en ce que** le système de verrouillage comprend au moins :
- sur le disjoncteur (2) :
• une interface de réception (51) présentant une surface sensiblement plan et comprenant au moins une ouverture traversante (6) configurée pour être traversée par l'interface de connexion (3) du relai (1),
• une plaque de verrouillage (52) positionnée dans un plan sensiblement parallèle à la surface de l'interface de réception (51), la plaque de verrouillage (52) comprenant une première ouverture traversante (7) disposée en vis-à-vis de l'ouverture traversante (6) de l'interface de réception (51) pour être traversée par l'interface de connexion (3) du relai (1), et au moins une seconde ouverture traversante (8), d'une part, configurée pour être traversée par une interface de fixation (9) du relai (1) et, d'autre part, associée à une interface de coopération (81) avec l'interface de fixation (9) du relai (1), cette interface de coopération (81) étant positionnée sur une portion de la plaque de verrouillage (52) située sur un bord de la seconde ouverture traversante (8) et en vis-à-vis de l'interface de réception (51),
• un mécanisme de translation (10) de la plaque de verrouillage (52) par rapport à l'interface de réception (51), depuis une première position vers une seconde position, selon un axe compris dans le plan de la plaque (52), de sorte que l'interface de coopération (81) dans la seconde position occupe au moins une partie de l'espace occupé par la seconde ouverture traversante (8) dans la première position,
- sur le relai (1) : au moins une interface de fixation (9) positionnée au niveau de l'extrémité du relai (1) qui porte l'interface de connexion (3), cette interface de fixation (9) dont l'extrémité présente un élargissement qui porte une surface de butée (93) configurée pour coopérer avec l'interface de coopération (81) de la plaque de verrouillage (52) translatée en seconde position lorsque l'extrémité de connexion du relai (1) est insérée au travers des ouvertures traversantes (6, 7, 8) respectives de l'interface de réception (51) et de la plaque de verrouillage (52).

2. Ensemble selon la revendication 1, **caractérisé en ce que** le relai 1 comprend au moins deux interfaces de fixation (9) positionnées autour de l'interface de connexion (3) à l'extrémité du relai 1 et **en ce que** la plaque de verrouillage (52) comprend au moins deux secondes ouvertures traversantes (8) disposées pour être traversées par une interface de fixation (9) respective.

3. Ensemble selon une des revendications précédentes, **caractérisé en ce que** la plaque de verrouillage (52) comprend au moins une seconde ouverture traversante (8) de dimension suffisante pour être traversée par deux interfaces de fixation (9) portées par deux relais (1) respectifs positionnés de façon juxtaposée sur le disjoncteur (2).

4. Ensemble selon une des revendications précédentes, **caractérisé en ce que** l'interface de coopération (81) avec l'interface de fixation (9) du relai (1) est portée par au moins un élément ressort (12) monté sur la plaque de verrouillage (52) et configuré pour appuyer contre la surface de butée (93) et écarter la surface de butée (93) de l'interface de fixation (9) du relai (1) par rapport à la plaque de verrouillage (52).

5. Ensemble selon la revendication 4, **caractérisé en ce que** l'élément ressort (12) est réalisé par au moins une lame (121) recourbée orientée de sorte que la face convexe de la courbure est destinée à être en appui contre la surface de butée (93), l'intersection du plan de la plaque de verrouillage (52) et du plan de courbure de la lame (121) correspondant à l'axe de translation de la plaque de verrouillage (52).

6. Ensemble selon les revendications 2 et 5, **caractérisé en ce que** l'élément ressort (12) comprend au moins une paire de lames (121) recourbées parallèlement entre elles et reliées au niveau d'une extrémité commune (122), chacune de ces lames (121) étant configurée pour appuyer contre la surface de butée 93 d'une interface de fixation (9) d'un relai (1) respectif.

7. Ensemble selon une des revendications précédentes, **caractérisé en ce que** le relai (1) comprend, au niveau de l'extrémité du relai (1) qui porte l'interface de connexion (3), une surface (31) destinée à être positionnée en vis-à-vis d'une surface du disjoncteur (2), cette surface (31) du relai (1) comprenant au moins trois points d'appui (13) non alignés en saillie contre la surface du disjoncteur (2).

8. Ensemble selon une des revendications précédentes, **caractérisé en ce que** au moins une interface de fixation (9) du relai (1) est réalisée sous la forme d'une patte, de sorte qu'une première partie (91) de la patte réalise une jonction avec le reste de la structure du relai (1) et est disposée selon l'axe d'insertion de l'interface de fixation (9) au travers de la plaque de verrouillage 52) et qu'une seconde partie (92) de la patte porte la surface de butée (93) contre l'interface de coopération (81) de la plaque de verrouillage (52), cette surface de butée (93) étant disposée selon un plan perpendiculaire à l'axe d'insertion de l'interface de fixation (9).

9. Procédé de verrouillage d'un relai (1) sur un disjoncteur (2) dans un ensemble selon une des revendications 1 à 8, **caractérisé en ce que** le procédé comprend :
- une étape de positionnement de l'extrémité d'un relai (1) électromagnétique amovible tel qu'une bobine de sorte que, d'une part, l'interface de connexion (3) du relai (1) traverse des ouvertures traversantes (6, 7, 8) dédiées de l'interface de réception (51) et de la plaque de verrouillage (52) pour être en contact avec l'interface de connexion (4) homologue du disjoncteur (2) et, d'autre part, la au moins une interface de fixation (9) traverse la au moins une seconde ouverture traversante (8) de la plaque de verrouillage (52),
- une étape de verrouillage du relai (1) sur l'interface de réception (51) par translation de la plaque de verrouillage (52) par rapport à l'interface de réception (51), depuis une première position vers une seconde position, de sorte que l'interface de coopération (81) de la plaque de verrouillage (52) se positionne en vis-à-vis de la surface de butée (93) de l'interface de fixation (9) du relai (1).

10. Procédé de verrouillage selon la revendication 9, **caractérisé en ce que**, le procédé comprend, conjointement à l'étape de verrouillage, le positionnement par insertion d'un élément ressort (12) entre la plaque de verrouillage (52) et la surface de butée (93) de l'interface de fixation (9) du relai (1) de telle sorte que l'interface de coopération (81) avec l'interface de fixation (9) du relai (1) est portée par l'élément ressort (12) monté sur la plaque de verrouillage (52) et configuré pour appuyer contre la surface de butée (93) et écarter la surface de butée (93) de l'interface de fixation (9) du relai (1) par rapport à la plaque de verrouillage (52).

## Patentansprüche

1. Baugruppe, umfassend einen Schutzschalter (2) vom Typ ACB, mindestens ein elektromagnetisches Relais (1), wie etwa eine Spule, das an dem Schutzschalter (2) entfernbar anbringbar ist, und ein System zur Positionierung und Verriegelung des mindestens einen elektromagnetischen Relais (1) an dem Schutzschalter (2), wobei ein Ende des Relais (1) eine Verbindungsschnittstelle (3) trägt, die dazu bestimmt ist, mit der entsprechenden Schnittstelle (4) des Schutzschalters in Kontakt zu sein, **dadurch gekennzeichnet, dass** das Verriegelungssystem mindestens Folgendes beinhaltet:
- an dem Schutzschalter (2):
• eine Aufnahmeschnittstelle (51), die eine im Wesentlichen ebene Oberfläche aufweist und mindestens eine Durchgangsöffnung (6) beinhaltet, die dazu konfiguriert ist, von der Verbindungsschnittstelle (3) des Relais (1) durchquert zu werden,
• eine Verriegelungsplatte (52), die in einer zu der Oberfläche der Aufnahmeschnittstelle (51) im Wesentlichen parallelen Ebene positioniert ist, wobei die Verriegelungsplatte (52) eine erste Durchgangsöffnung (7), die gegenüber der Durchgangsöffnung (6) der Aufnahmeschnittstelle (51) angeordnet ist, um von der Verbindungsschnittstelle (3) des Relais (1) durchquert zu werden, und mindestens eine zweite Durchgangsöffnung (8) beinhaltet, welche einerseits dazu konfiguriert ist, von einer Befestigungsschnittstelle (9) des Relais (1) durchquert zu werden, und andererseits mit einer Schnittstelle zur Kooperation (81) mit der Befestigungsschnittstelle (9) des Relais (1) assoziiert ist, wobei diese Kooperationsschnittstelle (81) an einem Abschnitt der Verriegelungsplatte (52) positioniert ist, der sich an einem Rand der zweiten Durchgangsöffnung (8) und gegenüber der Aufnahmeschnittstelle (51) befindet,
• einen Mechanismus für eine Translationsbewegung (10) der Verriegelungsplatte (52) in Bezug auf die Aufnahmeschnittstelle (51) von einer ersten Position in eine zweite Position entlang einer Achse, die in der Ebene der Platte (52) enthalten ist, sodass die Kooperationsschnittstelle (81) in der zweiten Position mindestens einen Teil des Raums einnimmt, der in der ersten Position von der zweiten Durchgangsöffnung (8) eingenommen wird,
- an dem Relais (1): mindestens eine Befestigungsschnittstelle (9), die an dem Ende des Relais (1) positioniert ist, das die Verbindungsschnittstelle (3) trägt, wobei das Ende dieser Befestigungsschnittstelle (9) eine Erweiterung aufweist, die eine Anschlagoberfläche (93) trägt, die dazu konfiguriert ist, mit der Kooperationsschnittstelle (81) der translatorisch in die zweite Position bewegten Verriegelungsplatte (52) zu kooperieren, wenn das Verbindungsende des Relais (1) durch jeweilige Durchgangsöffnungen (6, 7, 8) der Aufnahmeschnittstelle (51) und der Verriegelungsplatte (52) eingeführt ist.

2. Baugruppe nach Anspruch 1, **dadurch gekennzeichnet, dass** das Relais 1 mindestens zwei Befestigungsschnittstellen (9) beinhaltet, die um die Verbindungsschnittstelle (3) am Ende des Relais 1 herum positioniert sind, und dass die Verriegelungsplatte (52) mindestens zwei zweite Durchgangsöffnungen (8) beinhaltet, die dazu angeordnet sind, von einer jeweiligen Befestigungsschnittstelle (9) durchquert zu werden.

3. Baugruppe nach einem der vorhergehenden Ansprüche, **dadurch gekennzeichnet, dass** die Verriegelungsplatte (52) mindestens eine zweite Durchgangsöffnung (8) von ausreichender Größe beinhaltet, um von zwei Befestigungsschnittstellen (9) durchquert zu werden, die von zwei jeweiligen Relais (1) getragen werden, die an dem Schutzschalter (2) nebeneinander positioniert sind.

4. Baugruppe nach einem der vorhergehenden Ansprüche, **dadurch gekennzeichnet, dass** die Schnittstelle zur Kooperation (81) mit der Befestigungsschnittstelle (9) des Relais (1) von mindestens einem Federelement (12) getragen wird, das an der Verriegelungsplatte (52) montiert ist und dazu konfiguriert ist, gegen die Anschlagoberfläche (93) zu drücken und die Anschlagoberfläche (93) der Befestigungsschnittstelle (9) des Relais (1) in Bezug auf die Verriegelungsplatte (52) zu beabstanden.

5. Baugruppe nach Anspruch 4, **dadurch gekennzeichnet, dass** das Federelement (12) aus mindestens einer gekrümmten Zunge (121) hergestellt ist, die so ausgerichtet ist, dass die konvexe Fläche der Krümmung dazu bestimmt ist, an der Anschlagoberfläche (93) anzuliegen, wobei die Schnittlinie zwischen der Ebene der Verriegelungsplatte (52) und der Krümmungsebene der Zunge (121) der Translationsachse der Verriegelungsplatte (52) entspricht.

6. Baugruppe nach den Ansprüchen 2 und 5, **dadurch gekennzeichnet, dass** das Federelement (12) mindestens ein Paar Zungen (121) beinhaltet, die parallel zueinander gekrümmt sind und an einem gemeinsamen Ende (122) verbunden sind, wobei jede dieser Zungen (121) dazu konfiguriert ist, gegen die Anschlagoberfläche 93 einer Befestigungsschnittstelle (9) eines jeweiligen Relais (1) zu drücken.

7. Baugruppe nach einem der vorhergehenden Ansprüche, **dadurch gekennzeichnet, dass** das Relais (1) an dem Ende des Relais (1), das die Verbindungsschnittstelle (3) trägt, eine Oberfläche (31) beinhaltet, die dazu bestimmt ist, gegenüber einer Oberfläche des Schutzschalters (2) positioniert zu sein, wobei diese Oberfläche (31) des Relais (1) mindestens drei nicht zueinander ausgerichtete Anlagepunkte (13) beinhaltet, die zu der Oberfläche des Schutzschalters (2) vorstehen.

8. Baugruppe nach einem der vorhergehenden Ansprüche, **dadurch gekennzeichnet, dass** mindestens eine Befestigungsschnittstelle (9) des Relais (1) in Form einer Lasche hergestellt ist, sodass ein erster Teil (91) der Lasche eine Verbindung zu dem Rest der Struktur des Relais (1) herstellt und entlang der Einführungsachse der Befestigungsschnittstelle (9) durch die Verriegelungsplatte (52) hindurch angeordnet ist und dass ein zweiter Teil (92) der Lasche die Anschlagoberfläche (93) gegen die Kooperationsschnittstelle (81) der Verriegelungsplatte (52) trägt, wobei diese Anschlagoberfläche (93) gemäß einer zu der Einführungsachse der Befestigungsschnittstelle (9) senkrechten Ebene angeordnet ist.

9. Verfahren zur Verriegelung eines Relais (1) an einem Schutzschalter (2) in einer Baugruppe nach einem der Ansprüche 1 bis 8, **dadurch gekennzeichnet, dass** das Verfahren Folgendes beinhaltet:
- einen Schritt des Positionierens des Endes eines entfernbaren elektromagnetischen Relais (1), wie etwa einer Spule, derart, dass einerseits die Verbindungsschnittstelle (3) des Relais (1) hierfür vorgesehene Durchgangsöffnungen (6, 7, 8) der Aufnahmeschnittstelle (51) und der Verrieglungsplatte (52) durchquert, um mit der entsprechenden Verbindungsschnittstelle (4) des Schutzschalters (2) in Kontakt zu sein, und andererseits die mindestens eine Befestigungsschnittstelle (9) die mindestens eine zweite Durchgangsöffnung (8) der Verriegelungsplatte (52) durchquert,
- einen Schritt des Verriegelns des Relais (1) an der Aufnahmeschnittstelle (51) durch eine translatorische Bewegung der Verriegelungsplatte (52) in Bezug auf die Aufnahmeschnittstelle (51) von einer ersten Position in eine zweite Position, sodass die Kooperationsschnittstelle (81) der Verriegelungsplatte (52) gegenüber der Anschlagoberfläche (93) der Befestigungsschnittstelle (9) des Relais (1) positioniert wird.

10. Verriegelungsverfahren nach Anspruch 9, **dadurch gekennzeichnet, dass** das Verfahren zusammen mit dem Schritt des Verriegelns das Positionieren durch Einführen eines Federelements (12) zwischen die Verriegelungsplatte (52) und die Anschlagoberfläche (93) der Befestigungsschnittstelle (9) des Relais (1) beinhaltet, sodass die Schnittstelle zur Kooperation (81) mit der Befestigungsschnittstelle (9) des Relais (1) von dem Federelement (12) getragen wird, welches an der Verriegelungsplatte (52) montiert ist und dazu konfiguriert ist, gegen die Anschlagoberfläche (93) zu drücken und die Anschlagoberfläche (93) der Befestigungsschnittstelle (9) des Relais (1) in Bezug auf die Verriegelungsplatte (52) zu beabstanden.

## Claims

1. Assembly comprising a circuit breaker (2) of the ACB type, at least one removable electromagnetic relay (1), such as a coil, on the circuit breaker (2), and a system for positioning and locking said at least one electromagnetic relay (1) on the circuit breaker (2), an end of the relay (1) bearing a connection interface (3) intended to be in contact with the homologous interface (4) of the circuit breaker, **characterized in that** the locking system comprises at least:
- on the circuit breaker (2):
• a reception interface (51) having a substantially planar surface and comprising at least one through-opening (6) configured to be passed through by the connection interface (3) of the relay (1),
• a locking plate (52) positioned in a plane substantially parallel to the surface of the reception interface (51), the locking plate (52) comprising a first through-opening (7) disposed opposite the through-opening (6) in the reception interface (51) so as to be passed through by the connection interface (3) of the relay (1), and at least one second through-opening (8) which is, for the one part, configured to be passed through by a fastening interface (9) of the relay (1), and, for the other part, associated with a cooperation interface (81) for cooperating with the fastening interface (9) of the relay (1), this cooperation interface (81) being positioned on a portion of the locking plate (52) that is situated on an edge of the second through-opening (8) and opposite the reception interface (51),
• a mechanism (10) for translating the locking plate (52) with respect to the reception interface (51), from a first position to a second position, along an axis comprised in the plane of the plate (52), such that the cooperation interface (81) in the second position occupies at least part of the space occupied by the second through-opening (8) in the first position,
- on the relay (1): at least one fastening interface (9) positioned at that end of the relay (1) which bears the connection interface (3), the end of this fastening interface (9) having a widening which bears an abutment surface (93) configured to cooperate with the cooperation interface (81) of the locking plate (52) translated into the second position when the connection end of the relay (1) is inserted through the respective through-openings (6, 7, 8) in the reception interface (51) and in the locking plate (52).

2. Assembly according to Claim 1, **characterized in that** the relay (1) comprises at least two fastening interfaces (9) positioned around the connection interface (3) at the end of the relay (1), and **in that** the locking plate (52) comprises at least two second through-openings (8) disposed so as to be passed through by a respective fastening interface (9).

3. Assembly according to either of the preceding claims, **characterized in that** the locking plate (52) comprises at least one second through-opening (8) of sufficient size to be passed through by two fastening interfaces (9) borne by two respective relays (1) positioned in juxtaposed fashion on the circuit breaker (2) .

4. Assembly according to one of the preceding claims, **characterized in that** the cooperation interface (81) for cooperating with the fastening interface (9) of the relay (1) is borne by at least one spring element (12) mounted on the locking plate (52) and configured to press against the abutment surface (93) and to space the abutment surface (93) of the fastening interface (9) of the relay (1) apart from the locking plate (52).

5. Assembly according to Claim 4, **characterized in that** the spring element (12) is realized by at least one curved strip (121) oriented such that the convex face of the curvature is intended to bear against the abutment surface (93), the intersection of the plane of the locking plate (52) and of the plane of curvature of the strip (121) corresponding to the axis of translation of the locking plate (52).

6. Assembly according to Claims 2 and 5, **characterized in that** the spring element (12) comprises at least one pair of curved strips (121) which are parallel to one another and connected at a common end (122), each of these strips (121) being configured to press against the abutment surface (93) of a fastening interface (9) of a respective relay (1).

7. Assembly according to one of the preceding claims, **characterized in that** the relay (1) comprises, at that end of the relay (1) which bears the connection interface (3), a surface (31) intended to be positioned opposite a surface of the circuit breaker (2), this surface (31) of the relay (1) comprising at least three non-aligned bearing points (13) protruding against the surface of the circuit breaker (2).

8. Assembly according to one of the preceding claims, **characterized in that** at least one fastening interface (9) of the relay (1) is produced in the form of a tab, such that a first part (91) of the tab forms a junction with the rest of the structure of the relay (1) and is disposed along the axis of insertion of the fastening interface (9) through the locking plate (52) and that a second part (92) of the tab bears the abutment surface (93) for abutment against the cooperation interface (81) of the locking plate (52), this abutment surface (93) being disposed along a plane perpendicular to the axis of insertion of the fastening interface (9).

9. Method for locking a relay (1) on a circuit breaker (2) in an assembly according to one of Claims 1 to 8, **characterized in that** the method comprises:
- a step of positioning the end of a removable electromagnetic relay (1) such as a coil such that, for the one part, the connection interface (3) of the relay (1) passes through dedicated through-openings (6, 7, 8) in the reception interface (51) and in the locking plate (52) so as to be in contact with the homologous connection interface (4) of the circuit breaker (2), and, for the other part, the at least one fastening interface (9) passes through the at least one second through-opening (8) in the locking plate (52),
- a step of locking the relay (1) on the reception interface (51) by translation of the locking plate (52) with respect to the reception interface (51), from a first position to a second position, such that the cooperation interface (81) of the locking plate (52) is positioned opposite the abutment surface (93) of the fastening interface (9) of the relay (1).

10. Locking method according to Claim 9, **characterized in that** the method comprises, jointly with the locking step, the positioning by insertion of a spring element (12) between the locking plate (52) and the abutment surface (93) of the fastening interface (9) of the relay (1) such that the cooperation interface (81) for cooperating with the fastening interface (9) of the relay (1) is borne by the spring element (12) mounted on the locking plate (52) and configured to press against the abutment surface (93) and to space the abutment surface (93) of the fastening interface (9) of the relay (1) apart from the locking plate (52).
